# EUROPÄISCHE PATENTSCHRIFT

(11) **EP 0 852 659 B1**
(45) Veröffentlichungstag und Bekanntmachung des Hinweises auf die Patenterteilung: **03.04.2002**
(21) Anmeldenummer: 96942252.6
(22) Anmeldetag: 27.09.1996
(51) Int. Cl.: F01D 11/00, F16J 15/08

(54) **DICHTELEMENT ZUR DICHTUNG EINES SPALTES SOWIE GASTURBINENANLAGE**
SEALING ELEMENT FOR SEALING A GAP AND GAS TURBINE FACILITY
ELEMENT D'ETANCHEITE POUR L'OBTURATION D'UN ESPACE ET INSTALLATION A TURBINE A GAZ

(30) Priorität: 29.09.1995 DE 19536535
(43) Veröffentlichungstag der Anmeldung: 15.07.1998
(73) Patentinhaber: SIEMENS AKTIENGESELLSCHAFT, 80333 München (DE)
(72) Erfinder: MILAZAR, Mirko, D-46049 Oberhausen (DE); TERSCHÜREN, Friedhelm, D-45149 Essen (DE); LIENERT, Alfred, D-45481 Mülheim (DE)
(86) Internationale Anmeldenummer: DE9601861
(87) Internationale Veröffentlichungsnummer: WO9712125

(56) Entgegenhaltungen:
- EP-A- 0 139 072
- US-A- 4 537 024
- US-A- 5 058 906
- US-A- 5 221 096
- PATENT ABSTRACTS OF JAPAN vol. 008, no. 028 (M-274), 7.Februar 1984 & JP 58 185903 A (HITACHI SEISAKUSHO KK), 29.Oktober 1983,

## Beschreibung

Die Erfindung betrifft ein Dichtelement zur Dichtung eines Spaltes, welcher zwischen zwei thermisch gegeneinander beweglichen Bauteilen mit einer jeweiligen einander gegenüberliegenden Bauteilnut bildbar ist, insbesondere in einer Gasturbinenanlage sowie eine Gasturbinenanlage mit Dichtelementen.

In industriellen Anlagen, insbesondere thermomechanischen Maschinen und chemischen Anlagen, bei denen unterschiedliche Fluide verwendet werden, kann es erforderlich sein, diese Fluide innerhalb der Anlagen voneinander getrennt zu halten. Beispielsweise sind in thermischen Verbrennungskraftanlagen Strömungsbereiche heißer Verbrennungsgase von Stromungsbereichen niedertemperaturiger Kühlgase dichtend zu trennen. Bei Gasturbinenanlagen mit hohen Turbineneintrittstemperaturen, von beispielsweise über 1000 °C, treten thermische Dehnungen der einzelnen Komponenten der Gasturbinenanlage auf, so daß zur Vermeidung hoher thermischer Spannungen und von Rißbildungen benachbarte Komponenten teilweise durch einen Spalt voneinander beabstandet sind. Solche Spalte konnen Verbindungen zwischen Stromungsbereichen heißer Gase mit Stromungsbereichen kalter Gase darstellen. Um das Einstromen von kaltem Gas in den Strömungsbereich der heißen Gase zu verringern und dadurch die Temperatur in dem Strömungsbereich der heißen Gase nicht zu erniedrigen, ist es vorteilhaft, die Spalte abzudichten.

In der US-PS 3,341,172 und der US-PS 2,991,045, die jeweils eine Gasturbine mit einem Außengehäuse und einem zweigeteilten Innengehäuse beschreiben, ist dementsprechend zur Dichtung eines Spaltes zwischen den beiden Innengehäusen ein Dichtelement mit einem Querschnitt eines langgestreckten C's angegeben. Zwischen dem Innengehäuse und dem Außengehäuse ist eine Ringspalt gebildet, durch den Kühlfluid geführt wird. Innerhalb des Innengehäuses strömt das Heißgas zum Antrieb der Gasturbine.

In der US-PS 4,537,024 ist eine Gasturbinenanlage beschreiben, bei der Komponenten einer Düsenstruktur mit axialen und radialen Dichtelementen gedichtet sind. Die Dichtelemente sollen verhindern, daß durch die Düsenstruktur strömendes Heißgas in Turbinenbereiche außerhalb des Heißgaskanals gelangt. Ein Dichtelement kann im Querschnitt in etwa die Form einer gestauchten Acht aufweisen.

Die US-PS 1,816,293 betrifft das dichte Verbinden zweier Heißdampfleitungen. Diese dampfdichte Verbindung wird durch ein festes Verschrauben zweier Flansche hergestellt. Die Flansche weisen jeweils eine kreisringförmige Dichtfläche auf, die gezahnt ist. Die Zähne der aneinandergepreßten Dichtflächen werden verformt, um eine erhöhte Dichtwirkung zu erzielen. Alternativ oder zusätzlich wird zwischen die Flansche ein Dichtring eingefügt, der beidseitig gezahnt ist und durch den die gleiche Dichtwirkung erzielt wird.

Aufgabe der Erfindung ist es, ein Dichtelement zur Dichtung eines Spaltes, welcher zwischen zwei thermisch frei gegeneinander beweglichen Bauteilen bildbar ist, anzugeben, welches eine wirksame Dichtung auch bei Warmeausdehnungen der Bauteile gewahrleistet. Eine weitere Aufgabe liegt in der Angabe einer Gasturbinenanlage, bei der ein heißgasführender Bereich von einem Kühlfluid, insbesondere Kühlluft, führenden Bereich wirksam abgedichtet ist.

Erfindungsgemäß wird die erstgenannte Aufgabe durch ein Dichtelement zur Dichtung eines Spaltes, welcher zwischen zwei thermisch gegeneinander beweglichen Bauteilen mit einer jeweiligen einander gegenüberliegenden Bauteilnut bildbar ist, gelöst, welches entlang einer Hauptlinie gerichtet ist und in einem im wesentlichen zur Hauptlinie senkrechten Querschnitt entlang einer Mittellinie gerichtet ist, ein erstes Ende und ein diesem gegenüberliegendes zweites Ende sowie ein zwischen den Enden liegenden Mittelbereich hat und gezahnt ist.

Durch eine Zahnung des Dichtelementes ist es einerseits der Form der jeweiligen Bauteilnut anpaßbar, so daß es dichtend in jeder Bauteilnut anliegt, und andererseits deformierbar ist, wodurch es einer thermischen Ausdehnung der Bauteile folgen kann. Somit werden weiterhin der Spalt abgedichtet und unzulässige thermische Spannungen vermieden. Je nach Art der Zahnung und Wahl des Werkstoffes des Dichtelementes ist dieses für einen Einsatz bei hohen Temperaturen von über 1000 °C verwendbar. Es eignet sich somit bevorzugt in einer thermischen Verbrennungskraftmaschine, insbesondere einer Gasturbinenanlage.

Vorzugsweise ist das Dichtelement zumindest an den Enden in einer Richtung im wesentlichen orthogonal zur Mittellinie deformierbar. Hierdurch wird erreicht, daß bei einer thermischen Ausdehnung der Bauteilnut in Richtung der Mittellinie des Dichtelementes die Enden dieser thermischen Ausdehnung folgen können und somit das Dichtelement dicht in den Bauteilnuten anliegt, ohne unzulassig hohe thermische Spannungen hervorzurufen. Hierdurch ist eine nahezu spielfreie Verbindung zwischen den Bauteilen und dem Dichtelement gegeben. Durch die Deformierbarkeit des Dichtelementes ist zudem weiterhin die Beweglichkeit der Bauteile gegeneinander gewahrleistet.

Die Mittellinie des Dichtelementes ist vorzugsweise eine Mittelachse, so daß das Dichtelement im wesentlichen eben ist. Es kann aus einem im wesentlichen ebenen Blech mit vorgegebener Wandstärke einfach und in großtechnischem Maßstab mit geriffelter (gezahnter) Oberflache hergestellt werden.

Vorzugsweise hat das Dichtelement Dichtungsnuten, die gegenüber der Mittellinie jeweils um einen Neigungwinkel von 50° bis 90° geneigt sind. Die Dichtungsnuten verlaufen bevorzugt im wesentlichen in Richtung der Hauptlinie. Durch die Dichtungsnuten erhält das Dichtelement eine Profilierung, welche eine Deformierbarkeit sowohl orthogonal als auch in Richtung der Mittellinie gewährleistet. Insbesondere bei einem nichtorthogonalen Verlauf der Dichtungsnuten, d.h. bei einem Neigungswinkel von weniger als 90° gegenüber der Mittellinie, wird eine Deformierbarkeit in Richtung im wesentlichen orthogonal zur Mittellinie gewährleistet. Vorzugsweise ist der Neigungswinkel der Dichtungsnuten an den Enden kleiner als im Mittelbereich. Hierdurch ist erreicht, daß das Dichtungselement an den in die Bauteilnuten hineinragenden Enden besonders gut den Wärmedehnungen der Bauteile folgen kann, wodurch eine besonders gute Abdichtung erreicht ist.

Das Dichtelement hat eine erste Oberflache und eine zweite Oberfläche, die jeweils zwischen den Enden verlaufen und in Bezug auf die Mittellinie einander gegenüberliegend sind. Die erste Oberfläche ist vorzugsweise gezahnt und die zweite Oberflache glatt ausgeführt. In einer Gasturbinenanlage mit einem Kuhlgasbereich und einem heißgasführenden Bereich ist die gezahnte Oberfläche vorzugsweise dem Kuhlgasbereich und die glatte Oberfläche dem Heißgasbereich zugewandt. Dies hat den Vorteil, daß bei einem höheren Druck in dem Kühlgasbereich als in dem heißgasführenden Bereich das Dichtelement während eines Betriebes der Gasturbinenanlage auf der glatten, der zweiten Oberfläche aufliegt. Somit sind die zwischen benachbarten Dichtungsnuten liegenden Dichtspitzen nahezu keinem Verschleiß ausgesetzt, und es ist eine zuverlässige und gute Abdichtung über eine lange Zeitdauer gewährleistet.

Das Dichtelement verjüngt sich vorzugsweise von dem Mittelbereich hin zu den jeweiligen Enden. Da die Enden in eine jeweilige Bauteilnut hineinragen und bei einer thermischen Ausdehnung der Bauteile gegeneinander der Spalt zwischen ihnen verkleinert wird, dringt das Dichtelement bei steigenden Temperaturen weiter in eine jeweilige Bauteilnut ein. Durch die Verjüngung zu den Enden hin wird bei einer steigenden Temperatur erreicht, daß das Dichtelement noch dichter in der jeweiligen Bauteilnut anliegt und somit die Abdichtung des Spaltes weiter verbessert wird.

Das Dichtelement eignet sich bevorzugt für die Abdichtung eines Spaltes in einer Gasturbinenanlage mit einem heißgasführenden Bereich und einem hiervon abzudichtenden Kuhlgasbereich zur Kühlung von Leitschaufeln der Gasturbinenanlage. Es ist hierbei so angeordnet, daß es einerseits in eine Bauteilnut eines ersten Bauteils, insbesondere einer Leitschaufel oder eines Wandbauteils der Gasturbinenanlage, und andererseits in eine Bauteilnut eines an das erste Bauteil angrenzenden zweiten Bauteils, insbesondere einer weiteren Leitschaufel oder eines Wandbauteils, eingreift, wobei zwischen den Bauteilen ein Spalt gebildet ist. In Richtung der Hauptachse der Gasturbinenanlage sind abwechselnd Leitschaufeln und Laufschaufeln angeordnet, wobei die Leitschaufeln mit ihren Leitschaufelplatten an dem Gehäuse der Gasturbinenanlage befestigt sind und zwischen der Leitschaufel und dem Gehäuse ein Bereich zur Führung von Kühlgas vorgesehen ist. In axialer Richtung grenzt an jede Leitschaufel den Kuhlgasbereich von dem heißgasführenden Bereich trennend ein Wandbauteil der Gasturbinenanlage an. Zwischen diesem und insbesondere der Leitschaufelplatte ist ein Spalt gebildet, der bevorzugt durch das Dichtelement abgedichtet wird. In Umfangsrichtung der Gasturbinenanlage sind jeweils Leitschaufeln angeordnet und durch einen jeweiligen Spalt voneinander beabstandet. Im Bereich der Laufschaufeln sind die Wandbauteile angeordnet, die ebenfalls durch einen entsprechenden Spalt voneinander beabstandet sind. Die Spalte zwischen benachbarten Leitschaufeln und benachbarten Wandbauteilen sind bevorzugt durch ein Dichtelement abgedichtet.

Für eine wirkungsvolle Abdichtung selbst bei einem Anfahren, d.h. Aufheizen der Gasturbinenanlage, sowie bei einem Abfahren mit einem Abkühlen der Gasturbinenanlage sind die Dichtelemente an ihren Enden mit einem geringen Übermaß gegenüber den Bauteilnuten, in die sie eingefügt werden, ausgebildet. Hierdurch wird unabhängig von der momentan herrschenden Temperatur in der Gasturbinenanlage und der Temperaturdifferenz zwischen dem Kühlgasbereich und dem heißgasführenden Bereich eine wirksame Abdichtung der Spalte erzielt.

Bevorzugt eignet sich ein Dichtelement ebenfalls zur Abdichtung eines Spaltes zwischen zwei Bauteilen, die Bauteilnuten aufweisen, die von dem Spalt weg in die Bauteile hinein sich verjüngen. Der Grad der Verjüngung, insbesondere ein entsprechender Abschragungswinkel, ist vorzugsweise der Betriebstemperatur der Gasturbinenanlage angepaßt.

Erfindungsgemäß wird die auf eine Gasturbinenanlage gerichtete Aufgabe dadurch gelöst, daß zwischen einander in Umfangsrichtung benachbarte durch einen Spalt beabstandete Bauteile, die einen Heißgasbereich von einem Kühlfluidbereich trennen, ein Dichtelement mit gezahnter (geriffelter) Oberfläche in entsprechende Nuten der Bauteile eingefügt ist. Der Heißgasbereich wird während des normalen Betriebes der Gasturbinenanlage von Heißgas (bis über 1000 °C) und der Kühlfluidbereich von Kühlluft durchströmt Vorzugsweise sind in axialer Richtung beabstandete Bauteile, Leitschaufelplatte und ein einer Laufschaufel gegenüber angeordnetes Wandbauteil, durch ein als Hohlkörper ausgebildetes, insbesondere hantel- oder achtförmiges, Dichtelement abgedichtet.

Anhand des in der Zeichnung dargestellten Ausführungsbeispiels werden das Dichtelement und die Gasturbinenanlage näher erläutert. In den Figuren sind mit gleichen Bezugszeichen jeweils identische oder wirkungsgleiche Teile gekennzeichnet, so daß die Bedeutung eines Teils gegebenenfalls nur einmal erläutert wird. Es zeigen
- FIG 1: einen Ausschnitt eines Langsschnitts durch eine Gasturbinenanlage und
- FIG 2 bis 4: einen Querschnitt durch ein Dichtelement in einer Gasturbinenanlage.

In FIG 1 ist eine entlang einer Hauptachse 14 gerichtete Gasturbinenanlage 22 dargestellt. Diese weist in einem Gehäuse 17 in axialer Richtung abwechselnd Leitschaufeln 12 und Laufschaufeln 15 auf. Die Leitschaufeln 12 sind entlang einer Achse 18 senkrecht zur Hauptachse 14 gerichtet und entlang des Umfanges der Gasturbinenanlage 22 einen Kreis bildend angeordnet. Die Leitschaufeln 12 sind über eine jeweilige Leitschaufelplatte 16 mit dem Gehäuse 17 der Gasturbinenanlage 22 verbunden. Entlang des Umfanges sind benachbarte Leitschaufeln 12 durch einen jeweiligen Spalt 5 voneinander beabstandet (s. Fig 2), wodurch diese sich weitgehend frei thermisch ausdehnen können. Die Leitschaufelplatte 16 trennt einen um die Hauptachse 14 der Gasturbinenanlage 22 gebildeten Heißgasbereich 11 von einem zwischen der Leitschaufelplatte 16 und dem Turbinengehäuse 17 gebildeten Kühlgasbereich 8. Die Laufschaufeln 15 sind entlang einer jeweiligen Hauptachse 19 gestreckt, die ebenfalls im wesentlichen orthogonal zur Hauptachse 14 der Gasturbinenanlage stehen. Die Laufschaufeln 15 liegen vollständig in dem Heißgasbereich 11. Dieser Heißgasbereich 11 wird durch eine Mehrzahl von Wandbauteilen 13 entlang des Umfanges der Gasturbinenanlage 22 von dem Kühlluftbereich 8 getrennt. Die Wandbauteile 13 sind hierbei jeweils den Laufschaufeln 15 benachbart. Die Wandbauteile 13 sind mit dem Turbinengehäuse 17 verbunden. Der Übersichtlichkeit halber ist jeweils nur eine Leitschaufel 12, eine Laufschaufel 15 und ein Wandbauteil 13 dargestellt. In axialer Richtung ist ein jeweiliges Wandbauteil 13 von einer jeweiligen Leitschaufel 12, insbesondere der Leitschaufelplatte 16 durch einen Spalt 5 beabstandet. Dieser Spalt 5 ist durch ein Dichtelement 1 abgedichtet, wodurch weitgehend eine Stromung von Kühlgas aus dem Kühlgasbereich 8 in den Heißgasbereich 11 hinein verhindert wird. Die Leitschaufel 12 stellt hierbei ein erstes Bauteil 2a und das Wandteil 13 ein zweites Bauteil 2b dar. In Umfangsrichtung erfolgt somit eine Abdichtung des Kühlgasbereichs 8 von dem Heißgasbereich 11 zwischen benachbarten Leitschaufeln 12 und Wandbauteilen 13 und in Umfangsrichtung jeweils eine Abdichtung zwischen benachbarten Leitschaufeln 12 und entsprechend zwischen benachbarten Wandbauteilen 13.

FIG 2 zeigt einen Querschnitt entlang des Umfanges der Gasturbinenanlage 22 und insbesondere in vergrößertem Maßstab zwei benachbarte Bauteile 2a, 2b, die durch einen Spalt 5 voneinander beabstandet sind. Die Bauteile 2a, 2b konnen jeweils zwei benachbarte Leitschaufeln 12, insbesondere Leitschaufelplatten 16, sowie zwei einander benachbarte Wandbauteile 13 sein. In den Bauteilen 2a, 2b ist jeweils in Umfangsrichtung eine Bauteilnut 3a bzw. 3b vorgesehen. In die Bauteilnuten 3a, 3b greift den Spalt 5 dichtend ein Dichtelement 1 mit gezahnter Kontur ein. Das Dichtelement 1 ist entlang einer Hauptlinie 21 gerichtet und weist in dem dargestellten Querschnitt senkrecht zur Hauptlinie 21 ein erstes Ende 6a, ein zweites Ende 6b und einen dazwischenliegenden Mittelbereich 10 auf. Das Dichtelement 1 weist zu dem Kühlgasbereich 8 hingerichtet eine Mehrzahl von Dichtungsnuten 7 auf, wobei zwischen benachbarten Dichtungsnuten 7 jeweils eine Dichtspitze (Dichtzahn) 20 gebildet ist, die dichtend an die entsprechende Bauteilnut 3a, 3b anliegt. Da in der Regel der Druck des Kühlgases höher ist als der Druck des Heißgases in dem heißgasführenden Bereich 11 liegt das Dichtelement 1 mit seiner glatten Oberfläche an den Bauteilnuten 3a, 3b auf, so daß die Dichtspitzen 20 von einer mechanischen Belastung weitgehend entlastend sind. Hierdurch wird der Verschleiß des Dichtelementes 1 deutlich reduziert.

FIG 3 zeigt eine vergrößerte Darstellung des Dichtelementes 1 nach FIG 2. Dem heißgasführenden Bereich 11 ist die glatte Oberfläche 9b und dem Kühlgasbereich 8 die profilierte Oberfläche 9a mit Dichtungsnuten 7 und dazwischenliegenden Dichcspitzen 20 zugewandt. Das Dichtelement 1 verjüngt sich von seinem Mittelbereich 10 hin zu den jeweiligen Enden 6a, 6b. Die Bauteilnut 3a verjüngt sich ebenfalls von dem Spalt 5 in das Bauteil 2a, die Leitschaufelplatte 16 hinein. Die Dichtungsnuten 7 haben gegenüber einer Mittellinie 4, die insbesondere einer Hauptachse 4a des Dichtelementes 1 ist, einen Neigungswinkel α. Dieser Neigungswinkel α liegt im Mittelbereich bei ungefähr 90°, so daß dort die Dichtungsnuten 7 im wesentlichen orthogonal zur Mittellinie 4 verlaufen. Zum Ende 6a hin nimmt der Neigungswinkel α der Dichtungsnuten 7 ab, insbesondere kontinuierlich ab. Hierdurch ist eine Deformierbarkeit des Dichtelementes 1 bei einer thermischen Ausdehnung, insbesondere Stauchung der Bauteilnut 3a, gegeben. Das Dichtelement 1 führt somit bei einer thermischen Ausdehnung des Bauteils 2a und damit einer Stauchung der Bauteilnut 3a zu einer gleichbleibenden bzw. sogar verbesserten Abdichtung bei gering gehaltenen thermischen Spannungen. Ein Dichtelement 1 mit Dichtungsnuten 7 findet bevorzugt Anwendung zur Abdichtung eines Spaltes zwischen benachbarten Leitschaufeln 12 oder benachbarten Wandbauteilen 13 am Umfang der Gasturbinenanlage.

## Patentansprüche

1. Dichtelement (1) zur Dichtung eines Spaltes (5), welcher zwischen zwei thermisch gegeneinander beweglichen Bauteilen (2a, 2b), die jeweils eine Bauteilnut (3a, 3b) aufweisen, bildbar ist, welches entlang einer Hauptlinie (21) gerichtet ist und in einem im wesentlichen zur Hauptlinie (21) senkrechten Querschnitt einen zwischen einem ersten Ende (6a) und einem zweiten Ende (6b) angeordneten Mittelbereich (10) aufweist,
**dadurch gekennzeichnet, dass** der Mittelbereich (10) eine erste Oberfläche (9a) hat, die gezahnt ist.

2. Dichtelement (1) nach Anspruch 1, mit einer zweiten Oberfläche (9b), die in Bezug auf die Mittellinie (4) der ersten Oberfläche (9b) gegenüberliegt und glatt ist.

3. Dichtelement (1) nach Anspruch 1 oder 2, mit einer Mehrzahl von Dichtungsnuten (7), die jeweils gegenüber der Mittellinie (4) um einen Neigungswinkel (α) von 50° bis 90° geneigt sind.

4. Dichtelement (1) nach Anspruch 3, bei der die Dichtungsnuten (7) zum Mittelbereich (10) hin aufsteigend geneigt sind.

5. Dichtelement (1) nach Anspruch 3 oder 4, bei dem die Dichtungsnuten (7) an den Enden (6a, 6b) einen geringeren Neigungswinkel (α) als im Mittelbereich (10) aufweisen, welcher Neigungswinkel (α) im Mittelbereich insbesondere 90° beträgt.

6. Dichtelement (1) nach einem der vorhergehenden Ansprüche, welches sich von dem Mittelbereich (10) zu den Enden (6a, 6b) hin verjüngt.

7. Dichtelement (1) nach einem der vorhergehenden Ansprüche, in einer Gasturbinenanlage (22) mit einem Heißgasbereich (11) und einem hiervon abzudichtenden Kühlgasbereich (8) zur Kühlung von Leitschaufeln (12) der Gasturbinenanlage (22), welches in eine Bauteilnut (3a) eines ersten Bauteils (2a) und in eine Bauteilnut (3b) eines an das erste Bauteil (2a) angrenzenden zweiten Bauteils (2b), insbesondere einer Leitschaufel (12) oder eines Wandbauteils (13), eingreift, wobei zwischen den Bauteilen (2a, 2b) ein Spalt (5) gebildet ist.

8. Dichtelement (1) nach Anspruch 7, bei dem das in die jeweilige Bauteilnut (3a, 3b) einzuführende Ende (6a, 6b) gegenüber der Bauteilnut (3a, 3b) ein geringes Übermaß aufweist.

9. Dichtelement (1) nach Anspruch 7 oder 8, welches in eine Bauteilnut (3a, 3b) eingreift, die sich von dem Spalt (5) weg in das Bauteile (12, 13) hinein verjüngt.

10. Dichtelement (1) nach Anspruch 7,8 oder 9, bei dem die erste Oberfläche (9a) dem Kühlgasbereich (8) zugewandt ist.

11. Gasturbinenanlage (22) mit einem Heißgasbereich (11) und einem hiervon abzudichtenden Kühlgasbereich (8) zur Kühlung von Leitschaufeln (12), wobei die Bereiche (8,11) durch eine Mehrzahl in Umfangsrichtung und in axialer Richtung angeordneter Bauteile (2a,2b) voneinander getrennt sind und zumindest ein erstes Bauteil (2a) und ein zweites Bauteil (2b) in Umfangsrichtung durch einen Spalt (5) beabstandet sind und jeweils eine dem Spalt (5) zugewandte Bauteilnut (3a, 3b) aufweisen,
**dadurch gekennzeichnet, dass** in die Bauteilnut (3a, 3b) den Spalt dichtend ein gezahntes Dichtelement (1) angeordnet ist.

## Claims

1. Sealing element (1) for sealing a gap (5) which may be formed between two components (2a, 2b) movable thermally relative to one another and each having a component groove (3a, 3b), the said sealing element being directed along a main line (21) and, in a cross-section essentially perpendicular to the main line (21), having a middle region (10) arranged between a first end (6a) and a second end (6b), **characterized in that** the middle region (10) has a first surface (9a) which is toothed.

2. Sealing element (1) according to Claim 1, with a second surface (9b) which is located opposite the first surface (9b) in respect of the centre line (4) and which is smooth.

3. Sealing element (1) according to Claim 1 or 2, with a plurality of sealing grooves (7) which are each inclined at an angle of inclination (α) of 50° to 90° relative to the centre line (4).

4. Sealing element (1) according to Claim 3, in which the sealing grooves (7) are inclined so as to ascend towards the middle region (10).

5. Sealing element (1) according to Claim 3 or 4, in which the sealing grooves (7) have a smaller angle of inclination (α) at the ends (6a, 6b) than in the middle region (10), the said angle of inclination (α) amounting particularly to 90° in the middle region.

6. Sealing element (1) according to one of the preceding claims, which narrows from the middle region (10) towards the ends (6a, 6b).

7. Sealing element (1) according to one of the preceding claims, in a gas turbine plant (22) with a hot-gas region (11) and with a cooling-gas region (8), to be sealed off from the latter, for the cooling of guide blades (12) of the gas turbine plant (22), the said sealing element engaging into a component groove (3a) of a first component (2a) and into a component groove (3b) of a second component (2b), in particular a guide blade (12) or a wall component (13), adjacent to the first component (2a), a gap (5) being formed between the components (2a, 2b).

8. Sealing element (1) according to Claim 7, in which the end (6a, 6b) to be introduced into the respective component groove (3a, 3b) has a slight excess in relation to the component groove (3a, 3b).

9. Sealing element (1) according to Claim 7 or 8, which engages into a component groove (3a, 3b) which narrows away from the gap (5) into the component (12, 13).

10. Sealing element (1) according to Claim 7, 8 or 9, in which the first surface (9a) faces the cooling-gas region (8).

11. Gas turbine plant (22) with a hot-gas region (11) and with a cooling-gas region (8), to be sealed off from the latter, for the cooling of guide blades (12), the regions (8, 11) being separated from one another by a plurality of components (2a, 2b) arranged in the circumferential direction and in the axial direction, and at least a first component (2a) and a second component (2b) being spaced in the circumferential direction by means of a gap (5) and each having a component groove (3a, 3b) which faces the gap (5), **characterized in that** a toothed sealing element (1) is arranged in the component groove (3a, 3b)so as to seal the gap.

## Revendications

1. Elément (1) d'étanchéité pour l'obturation d'un intervalle (5), qui peut se former entre deux éléments (2a, 2b) mobiles l'un par rapport à l'autre sous l'effet de la chaleur et comportant respectivement une gorge (3a, 3b), qui est dirigée le long d'une ligne (21) principale et qui a dans une section transversale sensiblement perpendiculaire à la ligne principale une partie (10) intermédiaire interposée entre une première extrémité (6a) et une deuxième extrémité (6b),
**caractérisé en ce que** la partie (10) intermédiaire a une première surface (9a) qui est dentée.

2. Elément (1) d'étanchéité suivant la revendication 1, ayant une deuxième surface (9a) qui est lisse et qui est opposée par rapport à la ligne (4) médiane à la première surface (9a).

3. Elément (1) d'étanchéité suivant la revendication 1 ou 2, comprenant une multiplicité de gorges (7) d'étanchéité qui font respectivement un angle (α) d'inclinaison de 50° à 90° avec la ligne (4) médiane.

4. Elément (1) d'étanchéité suivant la revendication 4, dans lequel les gorges (7) d'étanchéité sont inclinées en s'élevant vers la partie (10) intermédiaire.

5. Elément (1) d'étanchéité suivant la revendication 3 ou 4, dans lequel les gorges (7) d'étanchéité ont, aux extrémités (6a, 6b), un angle (α) d'inclinaison plus petit que dans la partie (10) intermédiaire, angle (α) d'inclinaison qui est égal dans la partie intermédiaire, notamment à 90°.

6. Elément (1) d'étanchéité suivant l'une des revendications précédentes, qui se rétrécit de la partie (10) intermédiaire aux extrémités (6a, 6b).

7. Elément (1) d'étanchéité suivant l'une des revendications précédentes, dans une installation (22) de turbine à gaz comprenant une partie (11) pour du gaz chaud et une partie (8) pour du gaz de refroidissement qui doit en être séparée de manière étanche et qui est destinée à refroidir des aubes (12) directrices de l'installation (22) de turbine à gaz, qui pénètre dans une gorge (3a) d'un premier élément (2a) et dans une gorge (3b) d'un deuxième élément (2b) adjacent au premier élément (2a), notamment d'une aube (12) directrice ou d'un élément (13) de paroi, avec formation d'un intervalle (5) entre les éléments (2a, 2b).

8. Elément (1) d'étanchéité suivant la revendication 7, dans lequel l'extrémité (6a, 6b) à introduire dans la gorge (3a, 3b) respective est légèrement plus grande que la gorge (3a, 3b).

9. Elément (1) d'étanchéité suivant la revendication 7 ou 8, qui pénètre dans une gorge (3a, 3b) qui se rétrécit au fur et à mesure que l'on s'éloigne de l'intervalle (5) et que l'on va vers les éléments (12, 13).

10. Elément (1) d'étanchéité suivant la revendication 7, 8 ou 9, dans lequel la première surface (9a) est tournée vers la partie (8) pour le gaz de refroidissement.

11. Installation (22) de turbine à gaz ayant une partie (11) pour du gaz chaud et une partie (8) pour du gaz de refroidissement qui doit en être séparée d'une manière étanche et qui est destinée à refroidir des aubes (12) directrices, les parties (8, 11) étant séparées l'une de l'autre par une multiplicité d'éléments (2a, 2b) disposés dans la direction périphérique et dans la direction axiale et au moins un premier élément (2a) et un deuxième élément (2b) étant séparés l'un de l'autre dans la direction périphérique par un intervalle (5) et comportant respectivement une gorge (3a, 3b) qui est ménagée dans les éléments et qui est tournée vers l'intervalle (5),
**caractérisée en ce qu'**un élément (1) d'étanchéité denté est disposé de manière à obturer l'intervalle dans la gorge (3a, 3b).
